# EUROPÄISCHE PATENTSCHRIFT

(11) **EP 1 682 818 B1**
(45) Veröffentlichungstag und Bekanntmachung des Hinweises auf die Patenterteilung: **02.05.2007**
(21) Anmeldenummer: 04798102.2
(22) Anmeldetag: 26.11.2004
(51) Int. Cl.: F21V 21/30, F21S 8/02, F21V 21/04, F21S 8/00

(54) **VERSCHLUSSMECHANISMUS FÜR LEUCHTEN**
LIGHTING FIXTURE CLOSING MECHANISM
MECANISME DE FERMETURE DE LAMPES

(30) Priorität: 23.12.2003 DE 10360948
(43) Veröffentlichungstag der Anmeldung: 26.07.2006
(73) Patentinhaber: Engel, Hartmut S., 71634 Ludwigsburg (DE)
(72) Erfinder: Engel, Hartmut S., 71634 Ludwigsburg (DE)
(74) Vertreter: Manitz, Finsterwald & Partner GbR
(86) Internationale Anmeldenummer: PCT/EP2004/013460
(87) Internationale Veröffentlichungsnummer: WO 2005/066541

(56) Entgegenhaltungen:
- DE-U1- 20 119 022
- US-A- 5 682 131
- US-B1- 6 371 621

## Beschreibung

Die Erfindung betrifft eine Leuchte, insbesondere eine Einbauleuchte für Decken und/oder Wände mit einem zur Aufnahme von Leuchtmittel,
Reflektor und zugehörigen mechanischen und elektrischen bzw. elektronischen Komponenten bestimmten Einbau-Gehäuse,
einen mit dem Gehäuse kuppelbaren Gehäuserahmen und einem bezüglich des Gehäuserahmens ausschwenkbar gelagertem Funktionsrahmen, sowie einer zwischen Gehäuserahmen und Funktionsrahmen wirksamen Verschlussanordnung.

Bei Einbauleuchten, die mit einer Abdeckscheibe versehen sind, ist es bekannt, den die Abdeckscheibe halternden Abdeckrahmen über eine Schraub-, Bajonett- oder Schnapp-Rastverbindung am Gehäuse zu befestigen, um nach Lösen der entsprechenden Verbindung das Leuchtmittel wechseln oder einen Reinigungsvorgang durchführen zu können.

Dokument DE-U-20119022 zeigt eine Einbauleuchte mit einem Gehäuserahmen und bezüglich des Gehäuserahmens ausschwenkbar gelagertem Funktionsrahmen und einer Verschlussanordnung.

Aufgabe der vorliegenden Erfindung ist es, bei einer Einbauleuchte der eingangs angegebenen Art die Verschlussanordnung zwischen Gehäuserahmen und Funktionsrahmen in kostengünstiger Weise so auszubilden, dass zum einen ein werkzeugloser bequemer Leuchtmittelwechsel möglich ist und zum anderen die dauerhafte Funktionstüchtigkeit der Verschlussanordnung auch in Anbetracht der auftretenden thermischen Belastungen sichergestellt ist.

Gelöst wird diese Aufgabe nach der Erfindung im Wesentlichen dadurch, dass die Verschlussanordnung aus zumindest einer Drahtfeder mit einem Fixierbereich, einem sich an einer Seite an den Fixierbereich abgewinkelt anschließenden Federabschnitt, dessen Endbereich als Riegelelement (5) ausgebildet ist und mit einer Rastaufnahme im Funktionsrahmen zusammenwirkt, sowie einem sich an der anderen Seite an den Fixierbereich anschließenden Federschenkel besteht, der mit dem Funktionsrahmen über einen vorgebbaren Schwenkbereich zusammenwirkt.

Vorzugsweise besteht dabei die Rastaufnahme im Funktionsrahmen aus einem Federorgan mit einer Einfahrkulisse und einer Ausfahrkulisse und einer dazwischen vorgesehenen Rastposition, wobei Verriegelung und Entriegelung des vorzugsweise pinförmig gestalteten Riegelelements durch Druckausübung auf den Funktionsrahmen in dessen Öffnungsrichtung erfolgt.

Demgemäß wird nach der Erfindung eine "push-push"-Verschlussanordnung, insbesondere für rechteckige oder quadratische Downlights geschaffen, bei der die speziell gestaltete Drahtfeder zumindest eine Doppelfunktion dahingehend besitzt, dass sie einerseits mit der Kulisse der Rastaufnahme zusammenwirkt und andererseits auf den Funktionsrahmen eine Vorspannkraft ausübt, die als Gegenkraft für den Bedienablauf notwendig ist und den Funktionsrahmen beim Öffnen zwangsläufig in eine Ausschwenklage überführt.

Von wesentlicher Bedeutung ist ferner, dass die Verschlussanordnung nach der Erfindung praktisch voll verdeckt in den Gesamtaufbau integriert ist und dadurch jegliche störende Schattenbildung vermieden werden kann, und dass jegliche Probleme hinsichtlich der thermischen Belastbarkeit ausgeschaltet sind, wodurch die volle Funktionstüchtigkeit der Verschlussanordnung im Langzeitbetrieb sichergestellt ist.

Bevorzugt ist der Gehäuserahmen formschlüssig im Gehäuse aufgenommen und die Drahtfeder ist mit ihrem Fixierbereich und dem das Riegelelement tragenden Federabschnitt in einer Aussparung an der Außenseite des Gehäuserahmens angeordnet, die durch die Wandung des Gehäuses unter Festlegung des Fixierbereichs abgedeckt ist.

Durch einfaches Einclipsen der Drahtfeder in die entsprechende Ausnehmung des Gehäuserahmens und das anschließende Zusammenfügen von Gehäuse und Gehäuserahmen wird eine unverlierbare Fixierung der Drahtfeder verbunden mit einer exakten Positionierung erreicht.

Die angestrebte Ausübung einer Vorspannung auf den Funktionsrahmen in dessen Aufschwenkrichtung wird dadurch erreicht, dass die Drahtfeder den Gehäuserahmen mit ihrem Verbindungsbereich übergreift und der sich an dem Verbindungsbereich anschließende, rahmeninnenseitig gelegene Federschenkel im Schwenkweg des Funktionsrahmens angeordnet wird, wodurch sich die angestrebte Federbeaufschlagung des Funktionsrahmens ergibt.

Bevorzugt wird auf den das pinförmige Riegelelement bildenden abgewinkelten Endbereich des Federschenkels eine hitzebeständige Kunststoffhülse aufgesteckt.
Diese vorzugsweise an ihrem vom geschlossenen Ende abgewandten Ende mit einem Flansch versehene Hülse gewährleistet eine reibungsarme und geräuschfreie Führung des Riegelelements in der Rastaufnahme und trägt zu einer bedienfreundlichen Funktionsweise bei.

Gemäß einer zweckmäßigen, die vorliegende Erfindung jedoch nicht beschränkenden Ausführungsform der zum Schwenken des Funktionsrahmens erforderlichen Schwenkgelenke bestehen diese jeweils aus einem in einer Durchgangsbohrung des Gehäuserahmens aufgenommenen und sich in eine Ausnehmung des Funktionsrahmens erstreckenden Steckzapfen, wobei der Steckzapfen durch einen elastisch federnden, vorzugsweise freigelaserten Bereich des Stahlblechgehäuses in seiner Position gehalten ist. Auf diese Weise kann der Funktionsrahmen einfach eingeclipst und zur Reinigung auch ganz herausgenommen werden.

Zur Erzielung eines staubdichten Verschlusses ist bevorzugt eine umlaufende, im Gehäuserahmen gehalterte Dichtung vorgesehen, an der der Funktionsrahmen in der eingeschwenkten und verrasteten Position insbesondere unter Vorspannung anliegt.

Der Funktionsrahmen selbst ist bevorzugt als Träger eines Reflektors oder Teilreflektors ausgebildet und kann zumindest eine lichtdurchlässige Abdeck- und/oder Streuscheibe tragen. Unabhängig von der jeweiligen Ausgestaltung des Funktionsrahmens ist dabei sichergestellt, dass im aufgeschwenkten Zustand ein freier und unbehinderter Zugang zum jeweiligen Leuchtmittel gewährleistet ist.

Die Erfindung wird nachfolgend anhand eines Ausführungsbeispiels unter Bezugnahme auf die Zeichnung näher erläutert; in der Zeichnung zeigt:
- Fig. 1: eine schematische perspektivische Darstellung eines Downlights mit rechteckigem Gehäuse im teilgeöffneten Zustand,
- Fig. 2: eine Detailansicht des Downlights nach Fig. 1 mit den wesentlichen Elementen der Verschlussanordnung,
- Fig. 3: eine weitere perspektivische Teilansicht des Downlights nach Fig. 1 in einer durch Federkraft bewirkten Teilöffnungsposition,
- Fig. 4: eine perspektivische Darstellung der für die Verschlussanordnung verwendeten Drahtfeder,
- Fig. 5: eine Teilschnittdarstellung des Downlights nach Fig. 1 im geschlossenen Zustand,
- Fig. 6 und 7: schematische Darstellungen der Rastaufnahme zur Erläuterung des "Push-Push"-Verschlussmechanismus, und
- Fig. 8: eine Teilschnittdarstellung des Downlights nach Fig. 1 zur Erläuterung eines Ausführungsbeispiels einer Schwenkachsenrealisierung.

Fig. 1 zeigt ein bevorzugt aus Stahlblech bestehendes Rechteckgehäuse 1, in das ein Gehäuserahmen 2 eingeclipst ist, an dem ein Funktions- oder Reflektorrahmen 3 schwenkbar gelagert ist. Zwischen dem Gehäuserahmen 2 und dem Funktionsrahmen 3 ist eine Verschlussanordnung vorgesehen, die eine Drahtfeder 4 umfasst, welche über ein an ihr ausgebildetes Riegelelement 5 mit einer Rastaufnahme 10 zusammenwirkt, die bündig in den Funktionsrahmen 3 integriert ist.

Die Verschlussanordnung ist funktionsmäßig als "Push-Push"-Mechanismus ausgestaltet, d.h., dass der schwenkbar gelagerte Funktionsrahmen 3 durch Drücken in Schließrichtung relativ zum Gehäuserahmen 2 in der Schließstellung verriegelt wird, während er durch Ausübung eines erneuten Drucks in Schließrichtung aus der Verriegehungsposition gelöst und unterstützt durch Federwirkung aufgeschwenkt werden kann.

Fig. 2 zeigt bei abgenommenem Gehäuse den bevorzugt als Aluminiumdruckgussrahmen ausgeführten Gehäuserahmen 2 in Verbindung mit dem teilgeöffneten Funktionsrahmen 3.

Der Gehäuserahmen 2 ist mit einer speziell geformten Aussparung 12 zur Aufnahme der Drahtfeder 4 versehen, von der der Fixierbereich 6, der Federabschnitt 7 sowie der Verbindungsbereich 9 zu sehen sind. Der Fixierbereich 6 ist im Wesentlichen formschlüssig in einem entsprechend angepassten Bereich der Ausnehmung 12 angeordnet, während der Federabschnitt 7, der das Riegelelement 5 trägt, in einem erweiterten Bereich der Aussparung 12 angeordnet ist, welcher ein Verschwenken dieses Federabschnitts in dem Ausmaß ermöglicht, wie dies durch die erforderlichen Bewegungen des Riegelelements 5 in der zugeordneten Rastaufnahme 10 erforderlich ist.

Der Verbindungsbereich 9 der Drahtfeder übergreift den Gehäuserahmen 2 und erstreckt sich in den Innenbereich des Gehäuserahmens. Der Gehäuserahmen 2 ist des weiteren mit einem gekrümmten Führungsschlitz 16 versehen, durch den sich das Riegelelement 5 nach innen erstreckt. Das Riegelelement 5 wird von dem rechtwinklig vom Federabschnitt 7 abgebogenen Ende der Drahtfeder gebildet, auf das eine hitzebeständige Kunststoffhülse 11 mit rückseitigem Anschlag und Führungsflansch gesteckt ist.

In einer im Funktionsrahmen 3 vorgesehenen Aussparung ist die Rastaufnahme 10 formschlüssig und außenbündig angeordnet. Die Rastaufnahme 10 stellt ein in die entsprechende Ausnehmung einsetzbares Fertigteil dar, das mit dem Riegelelement 5 zusammenwirkt und zu dessen Aufnahme eine Einfahrkulisse 13, eine Rastposition 14 und eine Ausfahrkulisse 15 aufweist. Vorzugsweise kann die Rastaufnahme 10 mit ihren Kulissen 13, 15 und der Rastposition 14 auch direkt angegossen, d.h. im Rahmen des Gießvorgangs des Funktionsrahmens integral ausgeformt und hergestellt werden.

Fig. 3 zeigt eine perspektivische Innenansicht von Gehäuserahmen 2 und Funktionsrahmen 3 entsprechend der Darstellung in Fig. 2. Neben dem sich durch den Führungsschlitz 16 nach innen erstreckenden Riegelelement 5, das von dem einen Ende der Drahtfeder gebildet wird, ist auch das andere rahmeninnenseitig gelegene Ende der Drahtfeder in Form des sich an den Verbindungsbereich 9 anschließenden Federschenkels 8 zu sehen. Dieser Federschenkel 8 wirkt bezüglich des Funktionsrahmens 3 als Vorspannfeder und greift in einen vorgebbaren Schwenkbereich des Funktionsrahmens 3 an dessen innenseitiger Stirnfläche an. Auf diese Weise wird bei einem Lösen der Verschlussanordnung der Funktionsrahmen 3 stets in die in der Fig. 3 gezeigte Zwangsöffnungsposition gebracht. Beim Schließen des Funktionsrahmens 3 und auch bei der Betätigung der Verschlussanordnung erzeugt der Federschenkel 8 die dabei erwünschten bzw. benötigten Gegenkräfte.

In Fig. 4 ist die gemäß der Erfindung vorgesehene Mehrfunktionsfeder 4 perspektivisch dargestellt. Zu sehen sind dabei der rahmeninnenseitig gelegene Federschenkel 8, der an seinem freien Ende zur Sicherstellung einer guten und funktionssicheren Anlage am Funktionsrahmen 3 insbesondere U-förmig abgewinkelt ausgebildet ist, sowie den Verbindungsbereich 9, an den sich der Fixierbereich 6 anschließt. Unter einem rechten Winkel zu dem Fixierbereich 6 verläuft der Federabschnitt 7, dessen rechtwinklig abgewinkeltes Ende das Riegelelement 5 bildet. Zu sehen ist in dieser Darstellung auch das auf das Federende aufgesteckte Hülsenelement 11 aus Kunststoffmaterial, z.B. Teflon.

Die Teilschnittdarstellung nach Fig. 5 zeigt das mit dem Gehäuserahmen 2 insbesondere über Schnapp-Rastverbindungen gekuppelte Gehäuse 1 mit eingeschwenktem, sich in der Entriegelungsstellung befindenden Funktionsrahmen 3. In dieser Verriegelungsstellung liegt der Funktionsrahmen 3 an einer umlaufenden Gehäusedichtung 17 an, wodurch ein staubdichter Verschluss erzielt wird. Die Gehäusedichtung 17 ist dabei so ausgeführt, dass sie durch den Funktionsrahmen 3 für die Bedienung der "Push-Push"-Verriegelung im erforderlichen Ausmaß, z.B. um etwa 3 bis 4 Millimeter, zusammengedrückt werden kann.

In der dargestellten Verriegelungsstellung befindet sich das die Kunststoffhülse 11 tragende Verriegelungselement 5 in Eingriff mit der Rastaufnahme 10. Erkennbar ist in dieser Darstellung auch die Positionierung des Federabschnitts 7 in der im Einzelnen bereits in Fig. 2 gezeigten Aussparung 12 des Gehäuserahmens 2, in der die Drahtfeder durch das auf dem Gehäuserahmen 2 geclipste Gehäuse gehalten wird.

Die Grundfunktionen der in Fig. 1 in einer konkreten Ausgestaltung bereits gezeigten Rastaufnahme 10 in Form eines Push-Push-Mechanismus sind in den Fig. 6 und 7 dargestellt. Beide Figuren zeigen jeweils die Einfahrkulisse 13, die Rastposition 14 für das Riegelelement 5 sowie die Ausfahrkulisse 15.
Beim Schließen des Funktionsrahmens 3 gelangt das Riegelelement 5 in die Einfahrkulisse 13 und springt im Bereich des unteren Endes der federnd ausgestalteten Einheit in die Rastposition 14, wo das Riegelelement 5 formschlüssig an einem entsprechenden Radius fixiert und gehalten wird. Der Funktionsrahmen 3 befindet sich dann in seiner vorgegebenen Schließstellung und ist in dieser exakt positioniert.

Wird - entsprechend der Darstellung in Fig. 7 - der Funktionsrahmen 3 erneut in Schließrichtung gedrückt, so springt das Riegelelement 5 aus der in Fig. 7 noch gezeigten Stellung in die unterste Position der Ausfahrkulisse 15 und kann sich dann aufgrund der Wirkung der Drahtfeder 4 durch die Ausfahrkulisse 15 nach außen bewegen, wobei der Funktionsrahmen 3 durch die Drahtfeder 4 zwangsweise in die in Fig. 3 gezeigte Zwangsöffnungsposition bewegt wird.

Die geschilderte Funktion führt demgemäß dazu, dass ohne jegliche Benutzung eines Werkzeugs durch einfaches Ausüben von Druck auf den Funktionsrahmen der Schließ- und Öffnungsvorgang durchgeführt werden kann, wobei im Falle des Schließens der Funktionsrahmen durch den Einrastvorgang in der Kulisse der Rastaufnahme 10 bündig zum Gehäuserahmen 2 positioniert wird, während beim Öffnungsvorgang nach einem einfachen Drücken auf diesen Funktionsrahmen das Riegelelement 5 freigegeben und der Funktionsrahmen 3 ausgeschwenkt wird. Damit ist sichergestellt, dass ein werkzeugloser Lampenwechsel auf ungewöhnlich komfortable Weise realisiert werden kann.

Obwohl die jeweils erforderliche Schwenkachse 4 an dem Funktionsrahmen 3 auf unterschiedliche Weise realisiert werden kann, lässt sich eine besonders vorteilhafte Ausgestaltung dieser Schwenkachse in der in Fig. 8 gezeigten Weise realisieren. Dazu wird ein Schwenkgelenk jeweils von einem in einer Durchgangsbohrung des Gehäuserahmens 2 aufgenommenen und sich in eine Ausnehmung 21 des Funktionsrahmens 3 erstreckenden Steckzapfen 20 gebildet, wobei der Steckzapfen 20 durch einen elastisch federnden Bereich 19 des Gehäuses in seiner Position gehalten ist. Der elastische Bereich 19 des vorzugsweise aus einem Federstahl bestehenden Gehäuses 1 wird durch einen bereits in Fig. 1 gezeigten Schlitz 18 im Gehäuse 1 erreicht, der beispielsweise freigelasert wird. Die in Fig. 8 gezeigte Schwenkachsenrealisierung hat neben der Einfachheit und damit erzielten Preisgünstigkeit vor allem auch den Vorteil, dass bei dieser Ausgestaltung der Funktionsrahmen 3 ganz einfach in den Gehäuserahmen 2 eingeclipst oder zu Reinigungszwecken auch ganz herausgenommen werden kann.

### Bezugszeichenliste

- 1: Gehäuse (Stahlblech)
- 2: Gehäuserahmen
- 3: Funktionsrahmen (Reflektorrahmen)
- 4: Drahtfeder
- 5: Riegelelement
- 6: Fixierbereich
- 7: Federabtritt
- 8: Federschenkel
- 9: Verbindungsbereich
- 10: Rastaufnahme
- 11: Hülse
- 12: Aussparung
- 13: Einfahrkulisse
- 14: Rastposition
- 15: Ausfahrkulisse
- 16: Führungsschlitz
- 17: Gehäusedichtung
- 18: Schlitz
- 19: Federbereich
- 20: Steckzapfen
- 21: Ausnehmung

## Patentansprüche

1. Leuchte, insbesondere Einbauleuchte für Decken und/oder Wände mit einem zur Aufnahme von Leuchtmittel, Reflektor und zugehörigen mechanischen und elektrischen bzw. elektronischen Komponenten bestimmten Einbau-Gehäuse (1),
einen mit dem Gehäuse (1) kuppelbaren Gehäuserahmen (2) und einem bezüglich des Gehäuserahmens (2) ausschwenkbar gelagertem Funktionsrahmen (3),
sowie einer zwischen Gehäuserahmen (2) und Funktionsrahmen (3) wirksamen Verschlussanordnung,
**dadurch gekennzeichnet,**
**dass** die Verschlussanordnung aus zumindest einer Drahtfeder (4) mit einem Fixierbereich (6), einem sich an einer Seite an den Fixierbereich (6) abgewinkelt anschließenden Federabschnitt (7), dessen Endbereich als Riegelelement (5) ausgebildet ist und mit einer Rastaufnahme (10) im Funktionsrahmen (3) zusammenwirkt, sowie einem sich an der anderen Seite an den Fixierbereich (6) anschließenden Federschenkel (8) besteht, der mit dem Funktionsrahmen (3) über einen vorgebbaren Schwenkbereich zusammenwirkt.

2. Leuchte nach Anspruch 1,
**dadurch gekennzeichnet,**
**dass** der Gehäuserahmen (2) formschlüssig im Gehäuse (1) aufgenommen und die Drahtfeder (4) mit ihrem Fixierbereich (6) und dem das Riegelelement (5) tragenden Federabschnitt (7) in einer Aussparung (12) an der Außenseite des Gehäuserahmens (2) angeordnet ist, die durch die Wandung des Gehäuses (1) unter Festlegung des Fixierbereichs (6) abgedeckt ist.

3. Leuchte nach Anspruch 2,
**dadurch gekennzeichnet,**
**dass** die Drahtfeder (4) den Gehäuserahmen (2) mit ihrem Verbindungsbereich (9) übergreift und der sich an den Verbindungsbereich (9) anschließende, rahmeninnenseitig gelegene Federschenkel (8) im Schwenkweg des Funktionsrahmens (2) gelegen ist und diesen in Öffnungsrichtung federnd beaufschlagt.

4. Leuchte nach einem der vorhergehenden Ansprüche,
**dadurch gekennzeichnet,**
**dass** der Federabschnitt (7) in der Ausnehmung (12) in Abhängigkeit von der Bewegung des Riegelelements (5) verschwenkbar ist, das sich durch einen Führungsschlitz (16) durch den Gehäuserahmen (2) nach innen erstreckt und mit der im Funktionsrahmen (2) vorgesehenen Rastaufnahme (10) bei eingeschwenktem Funktionsrahmen (3) zusammenwirkt.

5. Leuchte nach einem der vorhergehenden Ansprüche,
**dadurch gekennzeichnet,**
**dass** das Riegelelement (5) von einem abgewinkeltem, sich durch den Führungsschlitz (16) im Gehäuserahmen (2) erstreckenden Endbereich des Federabschnitts (7) gebildet ist und dass die zugehörige Rastaufnahme (10) im Funktionsrahmen (3) aus einem Federorgan mit einer Einfahrkulisse (13) und einer Ausfahrkulisse (15) und einer dazwischen vorgesehenen Rastposition (14) besteht, wobei Verriegelung und Entriegelung des pinförmigen Riegelelements (5) durch Druckausübung auf den Funktionsrahmen in dessen Schließrichtung erfolgt.

6. Leuchte nach einem der vorhergehenden Ansprüche,
**dadurch gekennzeichnet,**
**dass** auf dem abgewinkelten Endbereich des Federschenkels (7) eine hitzebeständige Kunststoffhülse (11) angebracht ist.

7. Leuchte nach einem der vorhergehenden Ansprüche,
**dadurch gekennzeichnet,**
**dass** die das Schwenken des Funktionsrahmens (3) ermöglichenden Schwenkgelenke jeweils aus einem in einer Durchgangsbohrung des Gehäuserahmens (2) aufgenommenen und sich in eine Ausnehmung (21) des Funktionsrahmens (3) erstreckenden Steckzapfen (20) bestehen, wobei der Steckzapfen (20) durch einen elastischen federnden Bereich (19) des Gehäuses (1) in seiner Position gehalten ist.

8. Leuchte nach einem der vorhergehenden Ansprüche,
**dadurch gekennzeichnet,**
**dass** der Funktionsrahmen (3) in der eingeschwenkten und verrasteten Position an einer umlaufenden, im Gehäuserahmen (2) gehalterten Dichtung (17) insbesondere unter Vorspannung anliegt.

9. Leuchte nach einem der vorhergehenden Ansprüche,
**dadurch gekennzeichnet,**
**dass** der Funktionsrahmen (3) als Träger eines Reflektors oder eines Teilreflektors ausgebildet ist.

10. Leuchte nach einem der vorhergehenden Ansprüche,
**dadurch gekennzeichnet,**
**dass** der Funktionsrahmen (3) eine lichtdurchlässige Abdeck- und/oder Streuscheibe trägt.

## Claims

1. A lamp, in particular a built-in lamp for ceilings and/or walls, comprising a built-in housing (1) designed to receive a light source, a reflector and associated mechanical and electrical or electronic components,
a housing frame (2) couplable to the housing (1) and a functional frame (3) supported in an outwardly pivotal manner with respect to the housing frame (2),
as well as a closing arrangement operative between the housing frame (2) and the functional frame (3),
**characterized in that**
the closing arrangement consists of at least one wire spring (4) with a fixing region (6), a spring section (7) which adjoins the fixing region (6) in an angled manner at a side and whose end region is made as a bolt element (5) and cooperates with a latch receiver (10) in the functional frame (3) as well as of a spring limb (8) which adjoins the fixing region (6) at the other side and cooperates with the functional frame (3) over a presettable pivoting range.

2. A lamp in accordance with claim 1, **characterized in that** the housing frame (2) is received in the housing (1) in a shape matched manner and the wire spring (4) is arranged with its fixing region (6) and the spring section (7) bearing the bolt element (5) in a cut-out (12) at the outside of the housing frame (2) which is covered by the wall of the housing (1) while defining the fixing region (6).

3. A lamp in accordance with claim 2, **characterized in that** the connection region (9) of the wire spring (4) engages over the housing frame (2) and the spring limb (8) adjoining the connection region (9) and disposed at the frame inner side is disposed in the pivot path of the functional frame (2) and acts resiliently on it in the opening direction.

4. A lamp in accordance with any one of the preceding claims, **characterized in that** the spring section (7) is pivotal in the recess (12) in dependence on the movement of the bolt element (5) which extends inwardly through a guide slit (16) through the housing frame (2) and cooperates with the latch receiver (10) provided in the functional frame (2) with the functional frame (3) pivoted inwardly.

5. A lamp in accordance with any one of the preceding claims, **characterized in that** the bolt element (5) is formed by an angled end region of the spring section (7) extending through the guide slit (16) in the housing frame (2); and **in that** the associated latch receiver (10) in the functional frame (3) consists of a spring member with an ingoing slider (13) and an outgoing slider (15) and a latch position (14) provided therebetween, with the latching and unlatching of the pin-shaped bolt element (5) taking place by exertion of pressure onto the functional frame in its closing direction.

6. A lamp in accordance with any one of the preceding claims, **characterized in that** a heat-resistant plastic sleeve (11) is attached to the angled end region of the spring limb (7).

7. A lamp in accordance with any one of the preceding claims, **characterized in that** the pivot joints allowing the pivoting of the functional frame (3) in each case consist of a plug-in spigot (20) received in a passage bore of the housing frame (2) and extending into a recess (21) of the functional frame (3), with the plug-in spigot (20) being held in its position by an elastic resilient region (19) of the housing (1).

8. A lamp in accordance with any one of the preceding claims, **characterized in that** the functional frame (3) contacts a peripheral seal (17) held in the housing frame (2), in particular under bias, in the inwardly pivoted and latched position.

9. A lamp in accordance with any one of the preceding claims, **characterized in that** the functional frame (3) is made as a bearer of a reflector or of a part reflector.

10. A lamp in accordance with any one of the preceding claims, **characterized in that** the functional frame (3) bears a light permeable cover plate and/or scattering plate.

## Revendications

1. Lampe, en particulier lampe à encastrer pour plafond et/ou mur comprenant un boîtier à encastrer (1) destiné à loger le moyen d'éclairage, un réflecteur et des composants mécaniques et électriques ou électroniques associés,
un cadre de boîtier (2) susceptible d'être accouplé au boîtier (1) et un cadre fonctionnel (3) monté avec possibilité de pivotement vers l'extérieur par rapport au cadre de boîtier (2),
et un agencement de fermeture agissant entre le cadre de boîtier (2) et le cadre fonctionnel (3),
**caractérisée en ce que**
l'agencement de fermeture est réalisé à partir d'au moins un ressort en fil métallique (4) avec une zone de fixation (6), un tronçon à effet ressort (7) qui se raccorde sur un côté sous un angle à cette zone de fixation (6), et dont la zone terminale est réalisée sous forme d'élément de verrouillage (5), et qui coopère avec un logement d'enclenchement (10) dans le cadre fonctionnel (3), et une branche de ressort (8) qui se raccorde de l'autre côté à la zone de fixation (6) et qui coopère avec le cadre fonctionnel (3) sur une zone de pivotement prédéterminée.

2. Lampe selon la revendication 1,
**caractérisée en ce que** le cadre de boîtier (2) est reçu à coopération de formes dans le boîtier (1), et le ressort en fil (4) est agencé avec sa zone de fixation (6) et avec le tronçon à effet ressort (7) qui porte l'élément de verrouillage (5) dans un évidement (12) à la face extérieure du cadre de boîtier (2), évidement qui est recouvert par la paroi du boîtier (1) en déterminant la zone de fixation (6).

3. Lampe selon la revendication 2,
**caractérisée en ce que** le ressort en fil (4) chevauche le cadre de boîtier (2) par sa zone de liaison (9), et la branche de ressort (8), qui se raccorde à la zone de liaison (9) et qui est située du côté intérieur du cadre, est disposée dans le trajet de pivotement du cadre fonctionnel (2) est sollicite un celui-ci élastiquement en direction d'ouverture.

4. Lampe selon l'une des revendications précédentes,
**caractérisée en ce que** le tronçon à effet ressort (7) est capable de pivoter dans l'évidement (12) en fonction du déplacement de l'élément de verrouillage (5), lequel s'étend vers l'intérieur à travers le cadre de boîtier (2) en traversant une fente de guidage (16), et coopère avec le logement d'enclenchement (10) prévu dans le cadre fonctionnel (2) lorsque le cadre fonctionnel (2) est pivoté vers l'intérieur.

5. Lampe selon l'une des revendications précédentes,
**caractérisée en ce que** l'élément de verrouillage (5) est formé par une zone terminale coudée du tronçon à effet ressort (7), qui s'étend à travers la fente de guidage (16) dans le cadre de boîtier (2), et **en ce que** le logement d'enclenchement associé (10) dans le cadre fonctionnel (3) est constitué d'un organe à ressort avec un coulisseau d'entrée (13) et un coulisseau de sortie (15) et une position d'enclenchement (14) prévue entre les deux, le verrouillage et le déverrouillage de l'élément de verrouillage (5) en forme de tige ayant lieu par exercice d'une pression sur le cadre fonctionnel dans sa direction de fermeture.

6. Lampe selon l'une des revendications précédentes,
**caractérisée en ce que** qu'une douille de matière plastique (11) résistant à la chaleur est rapportée sur la zone terminale coudée de la branche de ressort (7).

7. Lampe selon l'une des revendications précédentes,
**caractérisée en ce que** les articulations pivotantes permettant le pivotement du cadre fonctionnel (3) sont constituées chacune par un tenon enfichable (20) qui est reçu dans un perçage traversant du cadre de boîtier (2) et qui s'étend dans un évidement (21) du cadre fonctionnel (3), ledit tenon enfichable (20) étant maintenu dans sa position par une zone à effet élastique (19) du boîtier (1).

8. Lampe selon l'une des revendications précédentes,
**caractérisée en ce que** le cadre fonctionnel (3) est appliqué, dans la position pivotée vers l'intérieur et enclenchée, en particulier sous précontrainte, contre un joint périphérique (17) maintenu dans le cadre de boîtier (2).

9. Lampe selon l'une des revendications précédentes,
**caractérisée en ce que** le cadre fonctionnel (3) est réalisé sous forme de support d'un réflecteur ou d'un réflecteur partiel.

10. Lampe selon l'une des revendications précédentes,
**caractérisée en ce que** le cadre fonctionnel (3) porte un recouvrement transparent et/ou une plaque de diffusion.
